# EUROPÄISCHE PATENTSCHRIFT

(11) **EP 3 447 299 B1**
(45) Veröffentlichungstag und Bekanntmachung des Hinweises auf die Patenterteilung: **13.08.2025**
(21) Anmeldenummer: 17187569.3
(22) Anmeldetag: 23.08.2017
(51) Int. Cl.: F04D 19/04, F04D 29/058

(54) **EINSTELLRING**
ADJUSTING RING
RONDELLE DE CALAGE

(43) Veröffentlichungstag der Anmeldung: 27.02.2019
(73) Patentinhaber: PFEIFFER VACUUM GMBH, 35614 Asslar (DE)
(72) Erfinder: Brückmann, Lothar, 35633 Lahnau (DE); Vorwerk, Peter, 35630 Ehringshausen (DE); Schweighöfer, Michael, 35641 Schöffengrund (DE); Lohse, Martin, 35586 Wetzlar (DE); Walz, Robert, 35781 Weilburg (DE)
(74) Vertreter: Manitz Finsterwald Patent- und Rechtsanwaltspartnerschaft mbB

(56) Entgegenhaltungen:
- EP-A1- 3 018 373
- EP-A1- 3 106 668
- AU-A1- 2006 230 684
- DE-A1- 102013 218 220
- DE-U1- 202009 013 629
- JP-U- S6 445 032
- US-A- 4 712 659
- US-A- 4 997 191

## Beschreibung

Die vorliegende Erfindung betrifft einen Einstellring mit einem Einstellabschnitt zur axialen Ausrichtung eines radial innen liegenden ersten Lagerabschnitts eines Lagers einer Vakuumpumpe, insbesondere Turbomolekularpumpe, in Richtung einer Längsmittelachse des Lagers relativ zu einem radial außen liegenden zweiten Lagerabschnitt des Lagers der Vakuumpumpe.

Ein derartiger Einstellring für ein Lager einer Vakuumpumpe ist grundsätzlich bekannt. Beispielsweise ist ein Einstellring mit den Merkmalen des Oberbegriffs des Anspruchs 1 in der EP 3 018 373 A1 offenbart. Überdies lehrt die JP S64 45032 U ebenfalls einen Einstellring für ein Lager einer Vakuumpumpe. Aus der DE 20 2009 013 629 U1 ist eine Vakuumpumpe bekannt, bei welcher eine Haltehülse einen sich in radialer Richtung erstreckenden Ansatz sowie mehrere in axialer Richtung erstreckende Fortsätze aufweist. Die EP 3 106 668 A1 sowie die DE 10 2013 218 220 A1 betreffen jeweils eine Vakuumpumpe mit einem Einstellring für ein Lager.

Das Lager dient dabei zur Lagerung eines bezüglich eines Stators um eine Rotationsachse drehbaren Rotors der Vakuumpumpe und besteht üblicherweise aus zwei Lagerabschnitten, von welchen der eine radial innerhalb des anderen angeordnet ist. Ein Lagerabschnitt ist hierbei dem Stator und der andere Lagerabschnitt dem Rotor zugeordnet. Radial zwischen den Lagerabschnitten befindet sich ein Zwischenraum, welcher auch als Lagerspalt bezeichnet wird.

Unerwünschte Fremdkörper, z.B. Partikel, können im Laufe der Zeit in den Zwischenraum gelangen und sich dort ablagern, was zu erhöhter Reibung zwischen den Lagerabschnitten und einem hierdurch bedingten höheren Stromverbrauch sowie einem vorzeitigem Verschleiß des Lagers und schlimmstenfalls zu einem Totalausfall der Vakuumpumpe führen kann.

Für Hochvakuumanwendungen werden zur Lagerung des Rotors vakuumseitig vornehmlich schmiermittelfreie Lager verwendet, wie zum Beispiel Magnetlager, um eine Kontamination eines zu evakuierenden Rezipienten mit Schmiermittel zu vermeiden. Ein Magnetlager umfasst mindestens ein Paar von Magneten, insbesondere Permanentmagneten, wobei der statorseitige Lagerabschnitt und der rotorseitige Lagerabschnitte jeweils ein Magnet des Magnetpaares umfasst.

Die Magnete des Magnetlagers erzeugen sowohl während des Stillstands der Vakuumpumpe ein statisches magnetisches Streufeld als auch im Betrieb der Vakuumpumpe ein dynamisches, d.h. zeitlich variables, magnetisches Streufeld, welches das statische magnetische Streufeld zusätzlich überlagert. Das dynamische magnetische Streufeld wird im Wesentlichen mit der Drehfrequenz des Rotors emittiert und ist auf unvermeidbare, herstellungsbedingt lokal auftretende Varianzen der magnetischen Feldstärke und Feldausrichtung der Magnete des rotorseitigen Lagerabschnitts zurückzuführen.

Das statische und/oder dynamische magnetische Streufeld kann hochempfindliche Anwendungen beeinträchtigten, beispielsweise indem ein Elektronenstrahl eines Elektronenmikroskops infolge der Lorentzkraft ablenkt wird, was zu Abbildungsfehlern bzw. einer Verringerung des Auflösungsvermögens des Elektronenmikroskops führen kann. Auch kann das magnetische Streufeld die Magnetisierung einer unter Vakuum abgeschiedenen hochempfindlichen magnetischen Dünnschicht beeinflussen.

Auch können während des Betriebs der Vakuumpumpe in einer Umgebung mit, insbesondere starken, Magnetfeldquellen Wirbelströme in dem rotierenden Rotor induziert werden. Die Wirbelströme führen zu einer Abbremsung des Rotors, so dass zur Aufrechterhaltung einer bestimmten Rotordrehzahl ein erhöhter Strombedarf nötig ist. Überdies bewirken die Wirbelströme eine Erwärmung des Rotors, wodurch sich der Lagerspalt infolge einer Wärmeausdehnung merklich verringern kann. Im schlimmsten Fall kann die Wärmeausdehnung des Rotors derart stark sein, dass der Rotor, insbesondere bei geringem Spaltmaß des Lagerspalts, mit dem Stator in Kontakt gelangt und infolgedessen abgebremst wird. Dabei kann die Vakuumpumpe vollständig zum Stillstand kommen oder sogar beschädigt werden. Eine Aufgabe der Erfindung ist es, eine Möglichkeit zum Schutz eines Lagerspalts vor Verunreinigung sowie eine Magnetfeldabschirmung zu schaffen.

Die Aufgabe wird durch einen Einstellring mit den Merkmalen des Anspruchs 1 gelöst und insbesondere dadurch, dass ein umlaufender Kragen aus dem Einstellabschnitt des Einstellrings hervorgeht, welcher einen sich radial nach außen erstreckenden radialen Kragenabschnitt aufweist, wobei ein axialer Kragenabschnitt aus dem radialen Kragenabschnitt abgewinkelt hervorgeht.

Der Erfindung liegt der allgemeine Gedanke zugrunde, einen bereits ohnehin vorhandenen Einstellring zur axialen Ausrichtung eines ersten Lagerabschnitts bezüglich eines zweiten Lagerabschnitts eines Lagers um eine Schutzfunktion eines zwischen den Lagerabschnitten vorliegenden Lagerspalts vor Verunreinigung, d.h. vor Ablagerung von Fremdkörpern, zu erweitern, indem der Einstellring mit einem umlaufenden Kragen versehen wird, welcher aus einem Einstellabschnitt des Einstellrings hervorgeht und welcher einen radial nach außen erstreckenden radialen Kragenabschnitt aufweist. Hierdurch gelangt allenfalls noch eine minimale, insbesondere unschädliche, Menge von Fremdkörpern in den Lagerspalt, bestenfalls wird das Eindringen von Fremdkörpern in den Lagerspalt vollständig unterbunden. Hieraus ergibt sich der Vorteil einer längeren Lebensdauer des Lagers sowie eines geringeren Stromverbrauchs, da aufgrund der reduzierten Anzahl von Fremdkörpern zwischen den Lagerabschnitten weniger Reibung entsteht. Ein weiterer Vorteil besteht darin, dass mit Hilfe des radialen Kragenabschnitts des Einstellrings eine zumindest teilweise und bestenfalls vollständige magnetische Abschirmung des Rotors vor externen Magnetfeldern und/oder umgekehrt ein Schutz magnetisch sensibler Anwendungen vor einem magnetischen Streufeld eines zur Lagerung verwendeten Magnetlagers möglich ist.

Unter der axialen Ausrichtung des einen Lagerabschnitts bezüglich des anderen Lagerabschnitts ist in diesem Kontext eine Ausrichtung der beiden Lagerabschnitte zueinander in Richtung der Längsmittelachse des Lagers zu verstehen. Insbesondere kann dabei die Längsmittelachse des Lagers der Rotationsachse des Rotors entsprechen.

Es sei darauf hingewiesen, dass der Einstellring nicht auf die Anwendung in Vakuumpumpen beschränkt ist, sondern grundsätzlich überall dort eingesetzt werden kann, wo es einer axialen Ausrichtung zweier Lagerabschnitte eines Lagers bedarf und ein Schutz vor Verunreinigung bzw. eine Abschirmung von Magnetfeldern wünschenswert ist.

Vorteilhafte Ausbildungen der Erfindung sind den Unteransprüchen, der Beschreibung und den Zeichnungen zu entnehmen.

Der Einstellring kann ein zumindest annähernd kreisförmiges Umfangsprofil aufweisen und aus einem Rundstahl, insbesondere einem Rundstahl aus Edelstahl, durch ein spanendes Fertigungsverfahren, wie zum Beispiel Drehen oder Fräsen, hergestellt sein. Hierbei wird der Einstellring vorzugsweise aus einem Stück gefertigt, so dass der Einstellabschnitt und Kragen des Einstellrings einstückig ausgebildet sind. Es ist aber auch denkbar, dass der Einstellabschnitt und der Kragen separate Bauteile sind, welche zur Bildung des Einstellrings miteinander gefügt werden, zum Beispiel durch Aufschrumpfen, Kleben, Löten, Schweißen oder dergleichen. Überdies ist auch denkbar, dass der Einstellabschnitt und der radiale Kragenabschnitt separate und zur Bildung des Einstellrings gefügte Bauteile sind.

Der Einstellring kann nicht nur ein zumindest annähernd kreisförmiges Umfangsprofil aufweisen, sondern auch ein beliebiges anderes Umfangsprofil, wie zum Beispiel ein polygonales Umfangsprofil. Besonders günstig kann dabei ein hexagonales Umfangsprofil sein, wodurch sich der Einstellring auf besonders einfache Weise mittels eines Werkzeugs, insbesondere mittels eines Maulschlüssels, verdrehen lässt.

Es versteht sich, dass der Einstellring nicht nur aus einem Rundstahl sondern auch aus einem beliebigen anderen metallischen Material oder einem anderen geeigneten Material gefertigt sein kann, beispielsweise aus einem Kunststoff oder einer Keramik. Außerdem können der Einstellabschnitt und der Kragen aus unterschiedlichen Materialien bestehen. Ferner ist auch denkbar, dass der Einstellabschnitt und/oder der radiale Kragenabschnitt aus unterschiedlichen Materialien bestehen können.

Zur noch besseren magnetischen Abschirmung des Rotors gegenüber externen Magnetfeldern und/oder der Umgebung der Vakuumpumpe gegenüber eines von einem Magnetlager zur Lagerung des Rotors erzeugten magnetischen Streufelds bzw. Magnetfelds ist es vorteilhaft, wenn der Einstellring zumindest abschnittsweise ein ferromagnetisches, insbesondere weichmagnetisches, und/oder elektrisch leitfähiges Material aufweist.

Mit Hilfe des ferromagnetischen Materials können sowohl statische als auch dynamische Magnetfelder zuverlässig abgeschirmt werden. Das ferromagnetische Material zeichnet sich durch eine relative magnetische Permeabilität aus, die signifikant größer ist als 1. Vorzugsweise umfasst das ferromagnetische Material zumindest eines der Metalle Eisen (Fe), Nickel (Ni), Cobalt (Co) oder eine Legierung aus zumindest zwei dieser Metalle. Überdies sind Legierungen aus Aluminium/Nickel/Cobalt (Al/Ni/Co) oder Samarium/Cobalt (Sm/Co) denkbar. Anstelle des ferromagnetischen Materials kann aber auch ein ferrimagnetischer keramischer Werkstoff verwendet werden, wie zum Beispiel ein Ferrit. Allgemein gilt, dass die magnetische Abschirmung umso besser ist, je höher die magnetische Permeabilität des Materials ist, aus welchem der Einstellring besteht.

Zusätzlich oder alternativ kann der Einstellring ein elektrisch leitfähiges, insbesondere ein diamagnetisches oder paramagnetisches, Material aufweisen, wie zum Beispiel Kupfer, Aluminium, nicht-ferromagnetische Legierungen aus Kupfer und/oder Aluminium oder nicht-ferromagnetische Stähle.

Bei der Verwendung eines elektrisch leitfähigen, insbesondere nicht-ferromagnetischen, Materials ist der Vorteil darin zu sehen, dass die vom rotierenden Rotor erzeugten und für magnetisch sensible Anwendungen hauptsächlich störenden dynamischen Magnetfelder besonders effektiv abgeschirmt werden können. Die magnetische Abschirmung beruht hierbei auf Induktionseffekten, welche in dem elektrisch leitfähigen Material durch das magnetische Wechselfeld hervorgerufen werden und welche von der Frequenz des dynamischen Magnetfelds bzw. magnetischen Wechselfelds sowie von dem spezifischen inneren elektrischen Widerstand des elektrisch leitfähigen Materials abhängig sind. Ein weiterer Vorteil bei der Verwendung von elektrisch leitfähigen, insbesondere nicht-ferromagnetischen, Materialien besteht darin, dass im Vergleich zu ferromagnetischen Materialien mehr und/oder kostengünstigere und/oder gegenüber den abzupumpenden Gasen beständigere Materialien zur Verfügung stehen.

Ferner sei angemerkt, dass durch die magnetisch abschirmende Wirkung des Einstellrings bestenfalls auf eine zusätzliche magnetische Abschirmung verzichtet werden kann, so dass sich eine Bauteilanzahl verringern und/oder Material sowie Herstellungskosten einsparen lassen.

Zur Verbesserung der Schutzfunktion gegenüber Verunreinigungen und/oder der Abschirmung gegenüber Magnetfeldern weist der erfindungsgemäße Einstellring ferner einen axialen Kragenabschnitt auf, welcher abgewinkelt aus dem radialen Kragenabschnitt hervorgeht. Grundsätzlich können der Einstellabschnitt und/oder der radiale Kragenabschnitt und/oder der axiale Kragenabschnitt aus unterschiedlichen Materialien bestehen. Es versteht sich, dass der Einstellabschnitt sowie der radiale und axiale Kragenabschnitt aber auch einstückig miteinander ausgebildet sein können. Alternativ können der Einstellabschnitt und/oder der radiale Kragenabschnitt und/oder der axiale Kragenabschnitt separate und zur Bildung des Einstellrings gefügte Bauteile sein.

Bevorzugt geht der axiale Kragenabschnitt an einem radial außenliegenden Randbereich des radialen Kragenabschnitts aus diesem hervor.

Um den statorseitigen Lagerabschnitt in axialer Richtung vorzuspannen und/oder zu fixieren kann in axialer Richtung gesehen zwischen dem Einstellabschnitt des Einstellrings und dem statorseitigen Lagerabschnitt des Lagers ein Federelement angeordnet sein. Auch ist denkbar, dass der Einstellabschnitt zum Zweck der axialen Vorspannung und/oder Fixierung des statorseitigen Lagerabschnitts mehrere in axialer Richtung übereinander gestapelten Bestandteile aufweisen kann, wobei in axialer Richtung gesehen zwischen wenigstens zwei Bestandteilen des den Einstellabschnitt bildenden Stapels von Bestandteilen mindestens ein Federelement angeordnet sein kann. Es versteht sich, dass der radiale Kragenabschnitt aus einem der Bestandteile des Stapels hervorgehen kann.

Umfasst der Einstellabschnitt mindestens zwei axial übereinander gestapelte Bestandteile und geht aus einem der Bestandteile der radiale Kragenabschnitt hervor, so können der oder jeder Bestandteil des Einstellabschnitts ohne radialen Kragenabschnitt und der Bestandteil mit radialem Kragenabschnitt relativ zueinander verdrehbar sein. Hierbei kann der radiale Kragenabschnitt mindestens eine den radialen Kragenabschnitt durchdringende Bohrung aufweisen, so dass der oder jeder Bestandteil des Einstellabschnitts ohne radialen Kragenabschnitt frei zugänglich ist. Hierdurch lässt sich der oder jeder Bestandteil des Einstellabschnitts ohne radialen Kragenabschnitt beispielsweise mit Hilfe eines Werkzeugs relativ zu dem Bestandteil mit radialen Kragenabschnitt verdrehen, um durch Verdrehung des oder jedes Bestandteils ohne Kragenabschnitt den statorseitigen Lagerabschnitt in axialer Richtung bezüglich des rotorseitigen Lagerabschnitts auszurichten. Grundsätzlich können die Bestandteile des Einstellabschnitts mit und ohne radialen Kragenabschnitt auch derart miteinander verbunden, insbesondere drehsicher miteinander verbunden, sein, dass eine Verdrehung des radialen und/oder axialen Kragenabschnitts eine Verdrehung des oder jedes Bestandteils des Einstellabschnitts ohne radialen Kragenabschnitt bewirkt.

Die Schutzfunktion gegenüber Verunreinigungen und/oder die Abschirmung gegenüber Magnetfeldern lassen bzw. lässt sich noch weiter verbessern, indem der Einstellring neben den bzw. dem eben beschriebenen radialen Kragenabschnitt und/oder axialen Kragenabschnitt weitere radiale und/oder axiale Kragenabschnitte aufweist. Bevorzugt gehen bzw. geht mindestens ein weiterer radialer Kragenabschnitt und/oder ein weiterer axialer Kragenabschnitt aus dem vorstehend erwähnten radialen oder axialen Kragenabschnitt hervor. Vorteilhafterweise wechseln sich mehrere radiale und axiale Kragenabschnitte ab. Dabei können sich mehrere radiale und axiale Kragenabschnitte derart abwechseln, dass die Gesamtheit der Kragenabschnitte im Querschnitt gesehen eine Rechteckmodulation aufweist. Auch ist eine stufenartige Modulation mehrerer radialer und axialer Kragenabschnitte denkbar. Überdies können aus einem radialen Kragenabschnitt zwei axiale Kragenabschnitte dergestalt abgewinkelt hervorgehen, dass die beiden axialen Kragenabschnitte in entgegengesetzte Richtungen weisen, d.h. der radiale Kragenabschnitt und die beiden axialen Abschnitte entsprechen im Wesentlichen einem um ca. 90° gekippten T oder Y. In entsprechender Weise können auch aus einem axialen Kragenabschnitt zwei radiale Kragenabschnitte hervorgehen. Insbesondere kann der Einstellring einen umlaufender Kragen aufweisen, welcher aus einem Einstellabschnitt des Einstellrings hervorgeht, wobei der umlaufende Kragen einen sich radial nach außen erstreckenden ersten radialen Kragenabschnitt aufweist und daraus hervorgehend einen abgewinkelten axialen Kragenabschnitt sowie einen zweiten radialen Kragenabschnitt, welcher den ersten radialen Kragenabschnitt radial nach außen verlängert. Ein derartiger Einstellring weist im Querschnitt betrachtet gewissermaßen einen T-förmigen Kragen auf. Der Vorteil eines so ausgestalteten Einstellrings liegt in einer stärkeren magnetischen Abschirmung durch den ersten und zweiten radialen Kragenabschnitt und einer besseren Schutzwirkung gegen Verunreinigungen durch den axialen sowie ersten radialen Kragenabschnitt.

Gemäß einer vorteilhaften Ausgestaltung weist der radiale Kragenabschnitt eine geringere axiale Abmessung auf als der Einstellabschnitt, d.h. der radiale Kragenabschnitt ist in Richtung der Längsmittelachse des Lagers gesehen dünner als der Einstellabschnitt. Zusätzlich oder alternativ können der axiale Kragenabschnitt und der Einstellabschnitt zumindest annähernd gleiche axiale Abmessungen aufweisen, oder anders ausgedrückt sind der Einstellabschnitt und der axiale Kragenabschnitt in Richtung der Längsmittelachse des Lagers gesehen zumindest annähernd gleich lang. Es versteht sich, dass der Einstellabschnitt und der axiale Abschnitt grundsätzlich auch unterschiedliche axiale Abmessungen aufweisen können. Umfasst der Einstellring mehrere radiale und/oder axiale Kragenabschnitte, so können die axialen Abmessungen aller radialen Kragenabschnitte und/oder aller axialen Kragenabschnitte zumindest annähernd gleich sein. Es versteht sich, dass aber auch mindestens zwei radiale und/oder zwei axiale Kragenabschnitte unterschiedliche axiale Abmessungen aufweisen können.

Die Erfindung betrifft auch ein Lager für eine Vakuumpumpe, insbesondere Turbomolekularpumpe, mit einem radial innen liegenden ersten Lagerabschnitt, einem radial außen liegenden zweiten Lagerabschnitt und einem Einstellring, welcher zur axialen Ausrichtung des ersten Lagerabschnitts relativ zu dem zweiten Lagerabschnitt in Richtung der Längsmittelachse des Lagers dient. Das erfindungsgemäße Lager zeichnet sich dadurch aus, dass der sich radial erstreckende Kragenabschnitt den zweiten Lagerabschnitt in radialer Richtung überspannt. Sofern der Einstellring einen axialen Kragenabschnitt aufweist, ist der zweite Lagerabschnitt in radialer Richtung gesehen zwischen dem Einstellabschnitt und dem axialen Kragenabschnitt des Einstellrings angeordnet.

Eine besonders gute Schutzwirkung gegenüber einer unerwünschten Ablagerung von Fremdkörpern in dem Lagerspalt lässt sich erreichen, wenn der axiale Kragenabschnitt teilweise mit dem zweiten Lagerabschnitt axial überlappt.

Gemäß einer vorteilhaften Ausführung umfasst das Lager einen Arretierungsring zur Arretierung des zweiten Lagerabschnitts, welcher in radialer Richtung gesehen zumindest abschnittsweise zwischen dem Einstellabschnitt und dem axialen Kragenabschnitt angeordnet ist.

Die Schutzwirkung des Einstellrings lässt sich noch weiter erhöhen, wenn der Arretierungsring zusammen mit dem Einstellring einen Ringspalt mit mehrfach abgewinkeltem Querschnitt definiert. Der Ringspalt bildet gewissermaßen ein Labyrinth, in welchem sich Fremdkörper verfangen können, bevor diese zu dem Lagerspalt gelangen.

An dieser Stelle sei angemerkt, dass der oder jeder radiale Kragenabschnitt und/oder der oder jeder axiale Kragenabschnitt des Einstellrings derart ausgestaltet sein kann bzw. können, dass zusammen mit dem Einstellring oder dem von einem radialen Abschnitt in radialer Richtung überspannten zweiten Lagerabschnitt eine Pumpwirkung erzielt wird. Beispielsweise kann mindestens einer der Kragenabschnitte rillenartige, insbesondere spiral-rillenartige, Strukturen aufweisen, welche zusammen mit dem Arretierungsring oder dem vom Einstellring überspannten zweiten Lagerabschnitt ein auf dem Holweck- und/oder Siegbahn-Pumpprinzip basierendes Pumpsystem zu bilden. Vorzugsweise ist die Pumpwirkung eines solchen Pumpsystems derart, dass die Gasförderrichtung von dem Lagerspalt weggerichtet ist, um so einem unerwünschten Fremdkörper eine Gegenströmung entgegenzusetzen, so dass der Fremdkörper nicht in den Lagerspalt gelangen kann oder zumindest ein Vordringen des Fremdkörpers in den Lagerspalt erschwert ist.

Gemäß einer bevorzugten Ausführungsform ist das Lager ein Magnetlager, wobei der erste und zweite Lagerabschnitt jeweils mindestens einen Magneten umfasst. Bei dem Magneten kann es sich um einen Permanentmagneten handeln, insbesondere um einen monolithischen Permanentmagneten.

Ferner ist die Erfindung auf eine Vakuumpumpe gerichtet mit einem relativ zu einem Stator drehbar gelagerten Rotor und einem Lager zur Lagerung des Rotors an dem Stator, wobei der Stator vorzugsweise radial innerhalb des Rotors angeordnet ist.

Zur axialen Ausrichtung des statorseitigen Lagerabschnitts bezüglich des rotorseitigen Lagerabschnitts kann der Einstellring mit dem Stator in Gewindeeingriff stehen, so dass sich der statorseitige Lagerabschnitt durch Verdrehung des Einstellrings um die Längsmittelachse des Lagers bezüglich des rotorseitigen Lagerabschnitts axial ausrichten lässt. Hierfür weisen Stator und der Einstellring ein komplementär zueinander ausgebildetes Gewinde auf, wobei sich eine besonders exakte Ausrichtung von statorseitigem und rotorseitigem Lagerabschnitt durch ein Feingewinde erreichen lässt.

Nachfolgend wird die Erfindung rein beispielhaft anhand einer möglichen Ausführungsform unter Bezugnahme auf die beigefügten Zeichnungen beschrieben. Es zeigen:
- Fig. 1: eine Querschnittsansicht einer Turbomolekularpumpe mit einem nicht erfindungsgemäßen Einstellring; und
- Fig. 2: eine Detailansicht der Turbomolekularpumpe von Fig. 1 mit einem erfindungsgemäßen Einstellring.

Die in Fig. 1 gezeigte Turbomolekularpumpe 10 umfasst einen von einem Einlassflansch 12 umgebenen Pumpeneinlass 14 sowie mehrere Pumpstufen zur Förderung des an dem Pumpeneinlass 14 anstehenden Gases zu einem in Fig. 1 nicht dargestellten Pumpenauslass. In einem Gehäuse 16 der Turbomolekularpumpe 10 ist ein bezüglich eines Stators 17 drehbarer Rotor 18 mit einer um eine Rotationsachse 20 drehbar gelagerten Rotorwelle 22 angeordnet, wobei sich der Stator 17 radial innerhalb des Rotors 18 befindet.

Zur Erzeugung einer Pumpwirkung umfasst die Turbomolekularpumpe 10 mehrere pumpwirksam miteinander in Serie geschaltete turbomolekulare Pumpstufen mit mehreren an der Rotorwelle 22 befestigten Rotorscheiben 24 und in axialer Richtung zwischen den Rotorscheiben 24 angeordneten Statorscheiben 26. Die Statorscheiben 26 sind durch Distanzringe 28 in einem gewünschten axialen Abstand zueinander gehalten.

Des Weiteren sind drei in radialer Richtung ineinander angeordnete und pumpwirksam miteinander in Serie geschaltete Holweckpumpstufen vorgesehen. Der rotorseitige Teil der Holweckpumpstufen umfasst eine mit der Rotorwelle 22 verbundene Rotornabe 30 und zwei an der Rotornabe 30 befestigte und von dieser getragene zylindermantelförmige Holweckrotorhülsen 32, 34, die koaxial zu der Rotationsachse 20 orientiert und in radialer Richtung ineinander geschachtelt sind. Ferner sind zwei zylindermantelförmige Holweckstatorhülsen 36, 38 vorgesehen, die ebenfalls koaxial zu der Rotationsachse 20 orientiert und in radialer Richtung ineinander geschachtelt sind.

Die pumpaktiven Oberflächen der Holweckpumpstufen sind jeweils durch die einander unter Ausbildung eines engen radialen Holweckspalts gegenüber liegenden radialen Mantelflächen jeweils einer Holweckrotorhülse 32, 34 und einer Holweckstatorhülse 36, 38 gebildet. Dabei ist jeweils eine der pumpaktiven Oberflächen glatt ausgebildet - vorwiegend diejenige der Holweckrotorhülse 32, 34 - und die gegenüberliegende pumpaktive Oberfläche der Holweckstatorhülse 36, 38 weist eine Strukturierung mit schraubenlinienförmig um die Rotationsachse 20 herum in axialer Richtung verlaufenden Nuten auf, in denen bei der Rotation des Rotors 18 das Gas vorangetrieben und dadurch gepumpt wird.

Die drehbare Lagerung der Rotorwelle 22 wird durch ein Wälzlager 40 im Bereich des Pumpenauslasses und im Bereich des Pumpeneinlasses 14 durch ein Lager 42 bewirkt, welches in dem dargestellten Ausführungsbeispiel als Permanentmagnetlager 42 ausgebildet ist.

Das Permanentmagnetlager 42 umfasst einen rotorseitgen Lagerabschnitt 44 und einen statorseitigen Lagerabschnitt 46, welche jeweils einen Ringstapel aus mehreren in axialer Richtung, d.h. in Richtung einer Längsmittelachse 47 des Permanentmagnetlagers 42, aufeinander gestapelten permanentmagnetischen Ringen 48, 50 umfassen, wobei sich die Magnetringe 48, 50 unter Ausbildung eines radialen Lagerspalts 52 gegenüberliegen. Wie anhand der Figuren zu erkennen ist, fallen die Längsmittelachse 47 des Permanentmagnetlagers 42 und die Rotationsachse 20 des Rotors 18 zusammen.

Der statorseitige Lagerabschnitt 46 bildet einen ersten Lagerabschnitt 46 des Lagers 42, welcher radial innerhalb des rotorseitigen Lagerabschnitts 44 (zweiter Lagerabschnitt 44) angeordnet ist. Zur axialen Ausrichtung des statorseitigen Lagerabschnitts 46 bezüglich des rotorseitigen Lagerabschnitts 44 ist ein mit dem Stator 17 in Gewindeeingriff stehender Einstellring 53 vorgesehen. Dabei lässt sich der statorseitige Lagerabschnitt 46 bezüglich des rotorseitigen Lagerabschnitts 44 durch Verdrehung des Einstellrings 53 um die Rotationsachse 20 axial ausrichten. Bei dem in Fig. 1 gezeigten Einstellring 53 handelt es sich um einen konventionellen Einstellring 53, welcher erfindungsgemäß durch einen Einstellring 84 ersetzt wird, wie er anhand von Fig. 2 noch beschrieben wird.

Eine Verdrehung des Einstellrings 53 derart, dass der statorseitige Lagerabschnitt 46 in Richtung des im Bereich des Pumpenauslasses befindlichen Wälzlagers 40 axial verstellt wird, bewirkt eine axiale Verschiebung des statorseitigen Lagerabschnitts 46 entgegen der Rückstellkraft eines Federelements 51, welches hier durch mehrere übereinandergestapelte Tellerfedern gebildet ist. Das Federelement 51 kann aber auch beispielsweise eine Schraubendruckfeder oder ein beliebiges anderes Federelement sein, welches bei der beschriebenen Verdrehung des Einstellrings 53 dem dadurch in Richtung des Wälzlagers 40 axial verschobenen statorseitigen Lagerabschnitt 46 eine Rückstellkraft entgegensetzt.

Der rotorseitige Lagerabschnitt 44 wird durch einen Arretierungsring 55 an dem Rotor 18 gehalten. Der Arretierungsring 55 weist einen Halteabschnitt 57a zur Halterung der Magnetringe 50 des rotorseitigen Lagerabschnitts 44 an dem Rotor 18 auf. Der Halteabschnitt 57a ist mittels eines sich radial nach außen erstreckenden Zwischenabschnitts 57b mit einem sich radial nach außen erstreckenden Befestigungsabschnitt 57c des Arretierungsrings 55 verbunden. Der Befestigungsabschnitt 57c ist in Umfangsrichtung gesehen mit mehreren sich in radialer Richtung erstreckenden Bohrungen 59 durchsetzt, welche dazu dienen, hier nicht dargestellte Feststellschrauben zur Befestigung des Arretierungsrings 55 an dem Rotor 18 aufzunehmen. Anders als bei dem in Fig. 1 dargestellten Arretierungsring 55 weist der in Fig. 2 gezeigte Arretierungsring 55 einen aus dem Halteabschnitt 57a hervorgehenden und sich radial nach außen erstreckenden sowie in Richtung des Wälzlagers 40 axial abgewinkelten Zwischenabschnitt 57b auf, welcher wiederum in den sich radial nach außen erstreckenden Befestigungsabschnitt 57c übergeht.

Wieder zurückkommend auf Fig. 1 ist innerhalb des Magnetlagers 42 ein Not- bzw. Fanglager 54 vorgesehen, welches als ungeschmiertes Wälzlager ausgebildet ist und im normalen Betrieb der Turbomolekularpumpe 10 ohne Berührung leerläuft und erst bei einer übermäßigen radialen Auslenkung des Rotors 18 gegenüber dem Stator in Eingriff gelangt, um einen radialen Anschlag für den Rotor 18 zu bilden, der eine Kollision der rotorseitigen Strukturen mit den statorseitigen Strukturen verhindert. Das Notlager 54 definiert somit die maximale radiale Auslenkung des Rotors 18.

Im Bereich des Wälzlagers 40 ist an der Rotorwelle 22 eine konische Spritzmutter 56 mit einem zu dem Wälzlager 40 hin zunehmenden Außendurchmesser vorgesehen. Die Spritzmutter 56 steht mit zumindest einem Abstreifer eines mehrere aufeinander gestapelte saugfähige Scheiben 58 umfassenden Betriebsmittelspeichers in gleitendem Kontakt, welche mit einem Betriebsmittel wie z.B. einem Schmiermittel für das Wälzlager 40 getränkt sind.

Im Betrieb der Turbomolekularpumpe 10 wird das Betriebsmittel durch kapillare Wirkung von dem Betriebsmittelspeicher über den Abstreifer auf die rotierende Spritzmutter 56 übertragen und infolge der Zentrifugalkraft entlang der Spritzmutter in Richtung des größer werdenden Außendurchmessers der Spritzmutter 56 zu dem Wälzlager 40 hin gefördert, wo es zum Beispiel eine schmierende Funktion erfüllt.

Die Turbomolekularpumpe 10 umfasst einen Motorraum 60, in den sich die Rotorwelle 22 hinein erstreckt. Der Motorraum 60 ist im Bereich des Eintritts der Rotorwelle 22 durch eine Siegbahnstufe 62 gegenüber einem Arbeits- bzw. Schöpfraum der Turbomolekularpumpe 10 abgedichtet. Ein Sperrgaseinlass 64 ermöglicht die Zuführung eines Sperrgases in den Motorraum 60.

In dem Motorraum 60 ist ein Antriebsmotor 66 angeordnet, welcher zum drehenden Antreiben des Rotors 18 dient. Der Antriebsmotor 66 umfasst einen Motorstator 68 mit einem Kern 70 und mit mehreren in Fig. 1 nur schematisch dargestellten Spulen 72, die in an der radialen Innenseite des Kerns 70 vorgesehenen Nuten des Kerns 70 festgelegt sind. Der Kern 70 besteht aus einem Blechpaket mit mehreren in axialer Richtung aufeinander gestapelten Blechscheiben aus einem weichmagnetischen Material.

Der Läufer des Antriebsmotors 77, welcher auch als Anker bezeichnet wird, ist durch die Rotorwelle 22 gebildet, die sich durch den Motorstator 68 hindurch erstreckt. Auf dem sich durch den Motorstator 68 hindurch erstreckenden Abschnitt der Rotorwelle 22 ist radial außenseitig eine Permanentmagnetanordnung 74 festgelegt. Zwischen dem Motorstator 68 und dem sich durch den Motorstator 68 hindurch erstreckenden Abschnitt der Rotorwelle 22 ist ein radialer Motorspalt 76 ausgebildet, über den sich der Motorstator 68 und die Permanentmagnetanordnung 74 zur Übertragung des Antriebsmoments magnetisch beeinflussen.

Die Permanentmagnetanordnung 74 ist an der Rotorwelle 22 mittels Kleben und/oder Schrumpfen und/oder Aufpressen fixiert. Die Permanentmagnetanordnung 74 umfasst einen weichmagnetischen Rückschluss 75a aus Eisenblechen oder aus massivem Eisen sowie einen Permanentmagneten 75b. Eine Kapselung 80, die als CFK- oder Edelstahlhülse ausgebildet ist, umgibt die Permanentmagnetanordnung 74 an deren radialer Außenseite und dichtet diese gegenüber dem Motorspalt 76 ab. Auf der Rotorwelle 22 ist ferner ein Wuchtring 78 mittels Kleben und/oder Schrumpfen und/oder Aufpressen angebracht, welcher Gewindebohrungen zur Aufnahme von Wuchtgewichten aufweist. Der Wuchtring 78 besitzt keine direkte mechanische Verbindung zur Permanentmagnetanordnung 74, um keine axialen Zwangskräfte auf die Permanentmagnetanordnung 74 zu übertragen.

Eine Steuer- und Stromversorgungseinheit 82 ist dazu eingerichtet, den Antriebsmotor 66 während des Betriebs der Turbomolekularpumpe 10 mit elektrischer Energie zu versorgen.

Fig. 2 zeigt den erfindungsgemäßen Einstellring 84, welcher in funktioneller Hinsicht anstelle des vorstehend beschriebenen konventionellen Einstellrings 53 verwendet werden kann.

Der erfindungsgemäße Einstellring 84 umfasst einen Einstellabschnitt 86 zur axialen Ausrichtung des statorseitigen Lagerabschnitts 46 relativ zu dem rotorseitigen Lagerabschnit 44. Aus dem Einstellabschnitt 86 geht ein radial umlaufender Kragen 88 hervor, welcher einen sich radial nach außen erstreckenden radialen Kragenabschnitt 90 und einen aus diesem an einem radial außenliegenden Randbereich 92 des radialen Kragenabschnitts 90 hervorgehenden abgewinkelten axialen Kragenabschnitt 94 aufweist. In dem dargestellten Ausführungsbeispiel sind der Einstellabschnitt 86, der radiale Kragenabschnitt 90 und der axiale Kragenabschnitt 94 einstückig ausgebildet. Es versteht sich, dass der Einstellring 84 neben dem in Fig. 2 dargestellten radialen und axialen Kragenabschnitt 90, 94 auch mindestens einen weiteren radialen und/oder axialen Kragenabschnitt aufweisen kann.

In Richtung der Längsmittelachse 47 des Permanentmagnetlagers 42 gesehen weist der radiale Kragenabschnitt 90 eine geringere axiale Abmessung auf als der Einstellabschnitt 86. Überdies sind die axialen Abmessungen des axialen Kragenabschnitts 94 und des Einstellabschnitts 86 zumindest annähernd gleich.

In dem dargestellten Ausführungsbeispiel liegen die axialen Abmessungen des Einstellabschnitts 86 und des axialen Kragenabschnitts 94 des Einstellrings 84 zwischen 2 und 10 mm, bevorzugt zwischen 3 und 7 mm und besonders bevorzugt zwischen 4 und 6 mm. Der radiale Kragenabschnitt 90 ist derart bemessen, dass seine axiale Abmessung zwischen 0,5 und 2,5 mm, vorzugsweise zwischen 0,7 und 2,0 mm und besonders bevorzugt zwischen 0,8 und 1,5 mm liegt. Ferner weist der Einstellring 84 einen Außendurchmesser von 45 bis 55 mm, vorzugsweise von 47 bis 53 mm und besonders bevorzugt von 49 bis 50 mm auf. Ein derart dimensionierter Einstellring 84 kommt bei einer Turbomolekularpumpe 10 mit einem Rotor 18 zum Einsatz, dessen Außendurchmesser ca. 160 mm beträgt. Es versteht sich, dass die Abmessungen des Einstellrings 84 von den vorstehend genannten Dimensionierungen des Einstellrings 84 je nach Größe der Turbomolekularpumpe 10 bzw. des Rotoraußendurchmessers abweichen können.

Zur magnetischen Abschirmung des Rotors 18 vor externen Magnetfeldern sowie zum Schutz eines zu evakuierenden Rezipienten (nicht gezeigt) vor einem vom Permanentmagnetlager 42 erzeugten Magnetfeld weist der Einstellring 84 zumindest ein ferromagnetisches, insbesondere weichmagnetisches, und/oder ein elektrisch leitfähiges Material auf.

Wie anhand von Fig. 2 zu erkennen ist, überspannt der radiale Kragenabschnitt 90 des Kragens 88 den zweiten Lagerabschnitt 44 in radialer Richtung, wohingegen der axiale Kragenabschnitt 94 des Kragens 88 mit dem zweiten Lagerabschnitt 44 in axialer Richtung gesehen teilweise überlappt. Konkret überspannt der radiale Kragenabschnitt 90 des Kragens 88 in radialer Richtung den Halteabschnitt 57a sowie die radial ausgerichtete Komponente des Zwischenabschnitts 57b des zur Befestigung des zweiten Lagerabschnitts 44 vorgesehenen Arretierungsrings 55, wohingegen der axiale Kragenabschnitt 94 des Kragens 88 mit der axial abgewinkelten Komponente des Zwischenabschnitts 57b des Arretierungsrings 55 überlappt, so dass der Arretierungsring 55 zwischen dem axialen Kragenabschnitt 94 und dem Einstellabschnitt 86 des Einstellrings 84 abschnittsweise angeordnet ist. Genauer gesagt sind der Halteabschnitt 57a und der Zwischenabschnitt 57b des Arretierungsrings 55 zwischen dem axialen Kragenabschnitt 94 und dem Einstellabschnitt 86 des Einstellrings 84 angeordnet.

Durch die vorstehend beschriebene Ausgestaltung des Kragens 88 des Einstellrings 84 lässt sich eine magnetische Abschirmung dort erreichen, wo das Magnetfeld durch das Permanentmagnetlager 42 entsteht bzw. wo eine Abschirmung des Rotors 18 vor externen Magnetfeldern relevant ist. Gleichzeitig lässt der Einstellring 84 den durch die Rotorscheiben 24 und Statorscheiben 26 gebildeten pumpaktiven Bereich der Turbomolekularpumpe 10 frei, so dass eine Pumpwirkung der Turbomolekularpumpe 10 nicht oder nur unwesentlich beeinträchtigt wird.

Durch den erfindungsgemäßen Einstellring 84 kann auf eine zusätzliche magnetische Abschirmvorrichtung verzichtet werden, welche den Pumpeneinlass 14 üblicherweise in Form eines Gitters vollständig oder nahezu vollständig überspannen würde. Somit ist der Einstellring 84 für Justagezwecke über den Pumpeneinlass 14 besser zugänglich, wodurch sich die Handhabbarkeit der Turbomolekularpumpe 10 deutlich erleichtert.

Ebenfalls ist anhand von Fig. 2 zu erkennen, dass der radiale Kragenabschnitt 90 des Kragens 88 und die radiale Komponente des Zwischenabschnitts 57b des Arretierungsrings 55 sowie der axiale Kragenabschnitt 94 des Kragens 88 und die axiale Komponente des Zwischenabschnitts 57b des Arretierungsrings 55 zumindest annähernd parallel zueinander angeordnet sind, wobei die jeweiligen Abschnitte des Einstellrings 84 zu den entsprechenden Abschnitten des Arretierungsrings 55 beabstandet sind, so dass letztendlich zwischen dem Einstellring 84 und Arretierungsring 55 ein labyrinthartiger Ringspalt 96 mit mehrfach abgewinkeltem Querschnitt gebildet wird. In dem labyrinthartigen Ringspalt 96 können sich Fremdkörper verfangen, bevor diese den Lagerspalt 52 erreichen, so dass im Ergebnis der Lagerspalt 52 besonders wirksam vor Verunreinigungen durch Fremdkörper geschützt ist.

Gemäß einer nicht dargestellten vorteilhaften Weiterbildung des Einstellungsrings 84 weist der umlaufende Kragen 88 einen aus dem Einstellabschnitt 86 hervorgehenden ersten radialen Kragenabschnitt 90 und daraus abgewinkelt hervorgehend einen axialen Kragenabschnitt 94 auf, wobei aus dem ersten radialen Kragenabschnitt 90 zusätzlich ein zweiter radialer Kragenabschnitt hervorgeht, so dass sich der erste radiale Kragenabschnitt 90 radial innerhalb des zweiten radialen Kragenabschnitts befindet. Hierdurch weist der Kragen 88 des Einstellrings 84 einen größeren Durchmesser auf, wodurch die magnetische Abschirmwirkung des Einstellrings 84 gesteigert werden kann.

Vorzugsweise ist ein Außenrand des zweiten radialen Kragenabschnitts in axialer Richtung gesehen mit einem Ursprung 98 der ersten dem Pumpeneinlass 14 zugewandten Rotorscheibe 24 zumindest annähernd fluchtend ausgerichtet. Als Ursprung 98 wird jener verdickte Abschnitt der Rotorscheibe 24 bezeichnet, welcher zur Lagerung der Rotorscheibe 24 an dem Rotor 18 dient und von welchem sich Rotorflügel 100 der Rotorscheibe 24 verjüngend radial nach außen erstrecken.

Wie besonders anhand von Fig. 2 zu erkennen ist, befindet sich zwischen dem Ursprung 98 der Rotorscheibe 24 und einem Rotorflügel 100 der Rotorscheibe 24 ein abgerundeter bzw. abgeschrägter Zwischenbereich 102. Wird die Schräge des Zwischenbereichs 102 in Richtung des Pumpeneinlasses 14 gedanklich fortgesetzt, so kann die Schräge auch den Außenrand des zweiten radialen Kragenabschnitts des Kragens 88 definieren, wenn sich die Schräge und der zweite radiale Kragenabschnitt zumindest annähernd auf gleicher axialer Höhe befinden. Demzufolge begrenzt der Außenrand des zweiten radialen Kragenabschnitts den Kragen 88 des Einstellrings 84 in einem Bereich, welcher sich radial zwischen dem Zwischenbereich 102 der Rotorscheibe 24 und dem Zwischenabschnitt 57b des Arretierungsrings 55 befindet.

Überdies ist auch denkbar, dass der axiale Kragenabschnitt 94 nicht parallel zur Rotationsachse 20 des Rotors 18 ausgerichtet ist, sondern auch schräg zu dieser verlaufen kann, d.h. der axiale Kragenabschnitt 94 geht nicht orthogonal aus dem radialen Kragenabschnitt 90 abgewinkelt hervor, sondern unter einem von 90° abweichenden Winkel. Ferner ist auch denkbar, dass der Kragen 88 des Einstellrings 84 mehrere radiale und axiale Kragenabschnitte aufweist, so dass der Kragen 88 sich in Richtung der ersten dem Pumpeneinlass 14 zugewandten Rotorscheibe 24 abgestuft fortsetzt.

Um die Schutzwirkung vor Verunreinigung noch weiter zu verbessern, können bzw. kann der radiale Kragenabschnitt 90 und/oder der axiale Kragenabschnitt 94 des Einstellrings 84 und/oder der Arretierungsring 55 Strukturen (nicht dargestellt), insbesondere rillenartige und bevorzugt spiralförmige rillenartige Strukturen, aufweisen, welche dem labyrinthartige Ringspalt 96 zugewandt sind und mittels welchen ein auf dem Holweck- und/oder Siegbahn-Pumpprinzip basierendes Pumpsystem gebildet wird. Vorzugsweise ist die Pumpwirkung eines solchen Pumpsystems derart, dass die Gasförderrichtung von dem Lagerspalt 52 weggerichtet ist, um so einem unerwünschten Fremdkörper eine Gegenströmung entgegenzusetzen, so dass der Fremdkörper nicht in den Lagerspalt 52 gelangen kann oder zumindest ein Vordringen des Fremdkörpers in den Lagerspalt 52 erschwert ist.

### Bezugszeichenliste

- 10: Turbomolekularpumpe
- 12: Einlassflansch
- 14: Pumpeneinlass
- 16: Gehäuse
- 17: Stator
- 18: Rotor
- 20: Rotationsachse
- 22: Rotorwelle
- 24: Rotorscheibe
- 26, 26a, 26b: Statorscheibe
- 28: Distanzring
- 30: Rotornabe
- 32: Holweckrotorhülse
- 34: Holweckrotorhülse
- 36, 38: Holweckstatorhülse
- 40: Wälzlager
- 42: Permanentmagnetlager
- 43: Lagerspalt
- 44: rotorseitiger Lagerabschnitt
- 46: statorseitiger Lagerabschnitt
- 47: Längsmittelachse
- 48: Magnetring
- 50: Magnetring
- 51: Federelement
- 52: Lagerspalt
- 53: Einstellring
- 54: Fanglager
- 55: Arretierungsring
- 56: Spritzmutter
- 57a: Halteabschnitt
- 57b: Zwischenabschnitt
- 57c: Befestigungsabschnitt
- 58: saugfähige Scheibe
- 59: Bohrung
- 60: Motorraum
- 62: Siegbahnstufe
- 64: Sperrgaseinlass
- 66: Antriebsmotor
- 68: Motorstator
- 70: Kern
- 72: Spule
- 74: Permanentmagnetanordnung
- 75a: weichmagnetischer Rückschluss
- 75b: Permanentmagnet
- 76: Motorspalt
- 78: Wuchtring
- 80: Kapselung
- 82: Steuer- und Stromversorgungseinheit
- 84: Einstellring
- 86: Einstellabschnitt
- 88: Kragen
- 90: radialer Kragenabschnitt
- 92: Randbereich
- 94: axialer Kragenabschnitt
- 96: Ringspalt
- 98: Ursprung
- 100: Rotorflügel
- 102: Zwischenbereich

## Patentansprüche

1. Einstellring (84) mit einem Einstellabschnitt (86) zur axialen Ausrichtung eines radial innen liegenden ersten Lagerabschnitts (46) eines Lagers (42) einer Vakuumpumpe (10), insbesondere Turbomolekularpumpe (10), in Richtung einer Längsmittelachse (47) des Lagers (42) relativ zu einem radial außen liegenden zweiten Lagerabschnitt (44) des Lagers (42) der Vakuumpumpe (10), wobei ein umlaufender Kragen (88) aus dem Einstellabschnitt (86) des Einstellrings (84) hervorgeht, welcher einen sich radial nach außen erstreckenden radialen Kragenabschnitt (90) aufweist,
**dadurch gekennzeichnet, dass**
ein axialer Kragenabschnitt (94) aus dem radialen Kragenabschnitt (90) abgewinkelt hervorgeht.

2. Einstellring (84) nach Anspruch 1,
**dadurch gekennzeichnet, dass**
der axiale Kragenabschnitt (94) an einem radial außenliegenden Randbereich (92) des radialen Kragenabschnitts (90) aus diesem hervorgeht.

3. Einstellring (84) nach Anspruch 1 oder 2,
**gekennzeichnet durch**
mindestens einen weiteren radialen Kragenabschnitt, insbesondere welcher aus dem radialen Kragenabschnitt (90) oder dem axialen Kragenabschnitt (94) hervorgeht, und/oder
mindestens einen weiteren axialen Kragenabschnitt, insbesondere welcher aus dem radialen Kragenabschnitt (90) oder dem axialen Kragenabschnitt (94) hervorgeht.

4. Einstellring (84) nach zumindest einem der Ansprüche 1 bis 3,
**dadurch gekennzeichnet, dass**
der oder jeder radiale Kragenabschnitt (90) eine geringere axiale Abmessung aufweist als der Einstellabschnitt (86) und/oder
der oder jeder axiale Kragenabschnitt (94) und der Einstellabschnitt (86) zumindest annähernd gleiche axiale Abmessungen aufweisen.

5. Einstellring (84) nach zumindest einem der Ansprüche 1 bis 4,
**dadurch gekennzeichnet, dass**
der Einstellring (84) zumindest abschnittsweise ein ferromagnetisches, insbesondere weichmagnetisches, und/oder elektrisch leitfähiges Material aufweist.

6. Lager (42) für eine Vakuumpumpe (10), insbesondere Turbomolekularpumpe (10), mit einem radial innen liegenden ersten Lagerabschnitt (46), einem radial außen liegenden zweiten Lagerabschnitt (44) und einem Einstellring (84) nach zumindest einem der Ansprüche 1 bis 5 zur axialen Ausrichtung des ersten Lagerabschnitts (46) relativ zu dem zweiten Lagerabschnitt (44) in Richtung einer Längsmittelachse (47) des Lagers (42),
**dadurch gekennzeichnet, dass**
der sich radial erstreckende Kragenabschnitt (90) den zweiten Lagerabschnitt (44) in radialer Richtung überspannt und der axiale Kragenabschnitt (94) teilweise mit dem zweiten Lagerabschnitt (44) axial überlappt.

7. Lager (42) nach Anspruch 6,
**gekennzeichnet durch**
einen Arretierungsring (55) zur Arretierung des zweiten Lagerabschnitts (44), welcher in radialer Richtung gesehen zumindest abschnittsweise zwischen dem Einstellabschnitt (56) und dem axialen Kragenabschnitt (94) angeordnet ist.

8. Lager (42) nach Anspruch 7,
**dadurch gekennzeichnet, dass**
der Arretierungsring (55) zusammen mit dem Einstellring (84) einen Ringspalt (96) mit mehrfach abgewinkeltem Querschnitt definiert.

9. Lager (42) nach zumindest einem der Ansprüche 6 bis 8,
**dadurch gekennzeichnet, dass**
das Lager (42) ein Magnetlager (42) ist und der erste und zweite Lagerabschnitt (46, 44) jeweils mindestens einen Magneten (48, 50) umfassen.

10. Vakuumpumpe (10), insbesondere Turbomolekularpumpe (10), mit einem relativ zu einem Stator (17) drehbar gelagerten Rotor (18) und einem Lager (42) nach zumindest einem der Ansprüche 6 bis 9 zur Lagerung des Rotors (18) an dem Stator (17).

11. Vakuumpumpe (10) nach Anspruch 10,
**dadurch gekennzeichnet, dass**
der Stator (17) radial innerhalb des Rotors (18) angeordnet ist.

12. Vakuumpumpe (10) nach Anspruch 10 oder 11,
**dadurch gekennzeichnet, dass**
der Einstellring (84) mit dem Stator (17) in Gewindeeingriff steht.

## Claims

1. An adjustment ring (84) comprising an adjustment section (86) for the axial alignment of a radially inwardly disposed first bearing section (46) of a bearing (42) of a vacuum pump (10), in particular a turbomolecular pump (10), in the direction of a longitudinal center axis (47) of the bearing (42) relative to a radially outwardly disposed second bearing section (44) of the bearing (42) of the vacuum pump (10), wherein a circumferential collar (88) emerges from the adjustment section (86) of the adjustment ring (84) and has a radially outwardly extending radial collar section (90),
**characterized in that**
an axial collar section (94) emerges in an angled manner from the radial collar section (90).

2. An adjustment ring (84) according to claim 1,
**characterized in that**
the axial collar section (94) emerges from the radial collar section (90) at a radially outwardly disposed edge region (92) of the radial collar section (90).

3. An adjustment ring (84) according to claim 1 or 2,
**characterized by**
at least one further radial collar section which in particular emerges from the radial collar section (90) or the axial collar section (94), and/or
at least one further axial collar section which in particular emerges from the radial collar section (90) or the axial collar section (94).

4. An adjustment ring (84) according to at least one of the claims 1 to 3, **characterized in that**
the or each radial collar section (90) has a smaller axial dimension than the adjustment section (86) and/or
the or each axial collar section (94) and the adjustment section (86) have at least approximately the same axial dimensions.

5. An adjustment ring (84) according to at least one of the claims 1 to 4, **characterized in that**
the adjustment ring (84) at least sectionally has a ferromagnetic material, in particular a soft magnetic material, and/or an electrically conductive material.

6. A bearing (42) for a vacuum pump (10), in particular a turbomolecular pump (10), comprising a radially inwardly disposed first bearing section (46), a radially outwardly disposed second bearing section (44) and an adjustment ring (84) according to at least one of the claims 1 to 5 for the axial alignment of the first bearing section (46) relative to the second bearing section (44) in the direction of a longitudinal center axis (47) of the bearing (42),
**characterized in that**
the radially extending collar section (90) spans the second bearing section (44) in the radial direction and the axial collar section (94) partly axially overlaps with the second bearing section (44).

7. A bearing (42) according to claim 6,
**characterized by**
a locking ring (55) for locking the second bearing section (44) which is at least sectionally arranged between the adjustment section (56) and the axial collar section (94), viewed in the radial direction.

8. A bearing (42) according to claim 7,
**characterized in that**
the locking ring (55) together with the adjustment ring (84) defines an annular gap (96) having a cross-section angled a multiple of times.

9. A bearing (42) according to at least one of the claims 6 to 8,
**characterized in that**
the bearing (42) is a magnetic bearing (42) and the first and second bearing section (46, 44) each comprise at least one magnet (48, 50).

10. A vacuum pump (10), in particular a turbomolecular pump (10), comprising a rotor (18) rotatably supported relative to a stator (17) and a bearing (42) according to at least one of the claims 6 to 9 for supporting the rotor (18) at the stator (17).

11. A vacuum pump (10) according to claim 10,
**characterized in that**
the stator (17) is arranged radially within the rotor (18).

12. A vacuum pump (10) according to claim 10 or 11,
**characterized in that**
the adjustment ring (84) is in threaded engagement with the stator (17).

## Revendications

1. Bague de réglage (84) comprenant une partie de réglage (86) pour l'orientation axiale d'une première partie de palier (46), située radialement à l'intérieur, d'un palier (42) d'une pompe à vide (10), en particulier d'une pompe turbomoléculaire (10), en direction d'un axe central longitudinal (47) du palier (42) par rapport à une deuxième partie de palier (44), située radialement à l'extérieur, du palier (42) de la pompe à vide (10),
une collerette périphérique (88) dépassant de la partie de réglage (86) de la bague de réglage (84), laquelle présente une partie de collerette radiale (90) s'étendant radialement vers l'extérieur,
**caractérisée en ce que**
une partie de collerette axiale (94) dépasse de la partie de collerette radiale (90) en formant un angle.

2. Bague de réglage (84) selon la revendication 1,
**caractérisée en ce que**
la partie de collerette axiale (94) dépasse de la partie de collerette radiale (90) au niveau d'une zone de bord radialement extérieure (92) de celle-ci.

3. Bague de réglage (84) selon la revendication 1 ou 2,
**caractérisée par**
au moins une autre partie de collerette radiale, en particulier qui dépasse de la partie de collerette radiale (90) ou de la partie de collerette axiale (94), et/ou
au moins une autre partie de collerette axiale, en particulier qui dépasse de la partie de collerette radiale (90) ou de la partie de collerette axiale (94).

4. Bague de réglage (84) selon l'une au moins des revendications 1 à 3, **caractérisée en ce que**
la ou chaque partie de collerette radiale (90) présente une dimension axiale inférieure à celle de la partie de réglage (86), et/ou
la ou chaque partie de collerette axiale (94) et la partie de réglage (86) présentent des dimensions axiales au moins approximativement identiques.

5. Bague de réglage (84) selon l'une au moins des revendications 1 à 4, **caractérisée en ce que**
la bague de réglage (84) comprend au moins localement un matériau ferromagnétique, en particulier un matériau magnétique doux, et/ou un matériau électriquement conducteur.

6. Palier (42) pour une pompe à vide (10), en particulier pour une pompe turbomoléculaire (10), comprenant une première partie de palier (46) située radialement à l'intérieur, une deuxième partie de palier (44) située radialement à l'extérieur et une bague de réglage (84) selon l'une au moins des revendications 1 à 5 pour l'orientation axiale de la première partie de palier (46) par rapport à la deuxième partie de palier (44) en direction d'un axe central longitudinal (47) du palier (42),
**caractérisé en ce que**
la partie de collerette (90) s'étendant radialement enjambe la deuxième partie de palier (44) dans la direction radiale, et la partie de collerette axiale (94) est partiellement en chevauchement axial avec la deuxième partie de palier (44).

7. Palier (42) selon la revendication 6,
**caractérisé par**
une bague d'arrêt (55) pour arrêter la deuxième partie de palier (44), qui, vue dans la direction radiale, est disposée au moins localement entre la partie de réglage (56) et la partie de collerette axiale (94).

8. Palier (42) selon la revendication 7,
**caractérisé en ce que**
la bague d'arrêt (55) définit, conjointement avec la bague de réglage (84), un interstice annulaire (96) à section transversale coudée plusieurs fois.

9. Palier (42) selon l'une au moins des revendications 6 à 8,
**caractérisé en ce que**
le palier (42) est un palier magnétique (42), et les première et deuxième parties de palier (46, 44) comprennent chacune au moins un aimant (48, 50).

10. Pompe à vide (10), en particulier pompe turbomoléculaire (10), comprenant un rotor (18), monté rotatif par rapport à un stator (17), et un palier (42) selon l'une au moins des revendications 6 à 9 pour le montage du rotor (18) sur le stator (17).

11. Pompe à vide (10) selon la revendication 10,
**caractérisée en ce que**
le stator (17) est disposé radialement à l'intérieur du rotor (18).

12. Pompe à vide (10) selon la revendication 10 ou 11,
**caractérisée en ce que**
la bague de réglage (84) est en prise par filetage avec le stator (17).
